# EUROPÄISCHE PATENTSCHRIFT

(11) **EP 1 791 754 B1**
(45) Veröffentlichungstag und Bekanntmachung des Hinweises auf die Patenterteilung: **09.01.2008**
(21) Anmeldenummer: 05752273.2
(22) Anmeldetag: 10.06.2005
(51) Int. Cl.: B63G 7/02, B63G 8/00

(54) **VERFAHREN UND SYSTEM ZUR VERNICHTUNG EINER LOKALISIERTEN MINE**
METHOD AND SYSTEM FOR THE DESTRUCTION OF A LOCALIZED MINE
PROCEDE ET SYSTEME POUR DETRUIRE UNE MINE LOCALISEE

(30) Priorität: 20.09.2004 DE 102004045532
(43) Veröffentlichungstag der Anmeldung: 06.06.2007
(73) Patentinhaber: ATLAS ELEKTRONIK GMBH, 28305 Bremen (DE)
(72) Erfinder: BLOHM, Christian, 27478 Cuxhaven (DE); PFITZNER, Martin, 28844 Weyhe (DE)
(86) Internationale Anmeldenummer: PCT/EP2005/006237
(87) Internationale Veröffentlichungsnummer: WO 2006/032310

(56) Entgegenhaltungen:
- EP-A- 0 691 264
- WO-A-92/00220
- WO-A-03/045776
- FR-A- 2 668 446
- GB-A- 2 234 203
- US-A- 3 880 103
- US-A- 6 118 066
- MARK HEWISH: "Remotely Operated Vehicles for Naval Mine Warfare" INTERNATIONAL DEFENSE REVIEW, Bd. 22, Nr. 4, April 1989 (1989-04), Seiten 441-445, XP002342632 Switzerland
- HANS-REINHARD BUSCHHORN UND HEINRICH SCHÜTZ: "Minenjagd - eine moderne Variante der Seeminenabwehr" 1976, JAHRBUCH DER WEHRTECHNIK 1976/1977, SEITEN 142-151 , XP009052940 in der Anmeldung erwähnt

## Beschreibung

Die Erfindung betrifft ein Verfahren zur Vernichtung einer lokalisierten Mine der im Oberbegriff des Anspruchs 1 definierten Gattung.

Bei einem bekannten Verfahren zur Detektion und Vernichtung von Minen (EP 0 535 044 B1) wird ein unbemanntes, ferngelenktes Unterwasserfahrzeug, ein sog. ROV, sowie eine mit einer Sprengladung zur Minenvernichtung ausgestattete, ferngelenkte Such- und Minenvernichtungseinheit eingesetzt, die über ein Glasfiberkabel miteinander verbunden sind. Das ROV ist über ein weiteres Glasfiberkabel mit einem Oberflächenschiff verbunden, das eine Sonaranlage zum Detektieren und Orten von Minen aufweist. Die Minen- und Sucheinheit ist weiterhin mit einem Transponder, akustischen Sensoren, wie einem Nahbereichssonar, mit optischen Sensoren, wie eine TV-Kamera mit einer Beleuchtungseinheit, sowie mit Sensoren zum Messen von Istdaten für die Navigation, wie Fahrtrichtung, Winkel zur Horizontalebene, den Abstand zum dem Meeresboden und Tauchtiefe, ausgestattet. Der Transponder korrespondiert mit einem akustischen Positionssystem (APS), dessen Hydrofone am ROV angeordnet sind. Das ROV verfügt über eine Auswurfeinheit, einen sog. Launcher, mit dem die Such- und Minenvernichtungseinheit ausgesetzt wird. Die Such- und Minenvernichtungseinheit wird mittels des APS von einem im Oberflächenschiff positionierten Operator zu dem auf die Mine gerichteten Sonarstrahl des Minenjagdsonars gelenkt. Im Sonarstrahl des Minenjagdsonars wird dann die Such- und Minenvernichtungseinheit, deren Transpondersignale ebenso wie die Minenechosignale im Display des Minenjagdsonars dargestellt werden, von dem Operator zur Mine hin gesteuert. Die Mine wird mittels der TV-Kamera geprüft, und die Such- und Minenvernichtungseinheit wird vom Operator in eine für die Zerstörung günstige Position zur Mine gebracht und dann vom Operator ferngezündet. Die explodierende Sprengladung der Such- und Minenvernichtungseinheit, die beispielsweise eine Hohlladung sein kann, löst eine Detonation der Mine aus, wobei die Such- und Minenvernichtungseinheit mit zerstört wird. Mit ihren akustischen, optischen und Navigationssensoren ist die Such- und Minenvernichtungseinheit ein relativ kostenintensives Räumgerät, doch rechtfertigt in bestimmten Anwendungsfällen die Zeitersparnis bei der Minenvernichtung den Kosteneinsatz.

In Anwendungsfällen, in denen die Räumungszeiten eine geringere Rolle gegenüber den Gestehungskosten der Such- und Minenvernichtungseinheit spielen, hat man die Such- und Minenvernichtungseinheit nicht als Einwegfahrzeug mit Waffencharakteristik, sondern als wiederverwendbares Unterwasserfahrzeug konzipiert, das lediglich eine Sprengladung an der Mine ablegt und vor Detonation von Sprengladung und Mine von einem Oberflächenschiff wieder eingeholt wird (Buschhorn und Schütz "Minenjagd - eine moderne Variante der Seeminenabwehr", Jahrbuch der Wehrtechnik, 1976/77, Seite 142 - 151). Nach Aufnehmen der Such- und Minenvernichtungseinheit durch das Oberflächenschiff wird die Sprengladung vom Oberflächenschiff aus ferngezündet, z.B. durch Auswerfen einer Handgranate ins Wasser. Die dadurch über einen akustischen Zünder ausgelöste Detonation der Sprengladung zerstört die Mine durch eine mit der Detonation der Sprengladung einhergehenden Sympathiedetonation der Mine.

WO03045776 offenbart ein Verfahren und ein System zur Vernichtung einer lokalisierten Mine, bei dem zwei unbemannte Unterwasserfahrzeuge zur Mine geführt werden, wobei das Sekundärfahrzeug zur Sprengung vom Primärfahrzeug aus ferngesteuert an der Mine positioniert wird.

Obwohl dieses Tandem keine mechanische Verbindung mit dem Mutterschiff aufweist, werden die Verfahrenschritte teilweise über eine Funkverbindung mit dem Mutterschiff ausgeführt.

Der Erfindung liegt die Aufgabe zugrunde, ein Verfahren zur Minenvernichtung anzugeben, das die Kosten für das Räumungsgerät minimiert und gegenüber Verfahren, die eine wiederverwendbare Such- und Minenvernichtungseinheit einsetzen, eine wesentliche Verkürzung der Räumungszeiten mit sich bringt.

Die Aufgabe ist erfindungsgemäß durch die Merkmale im Anspruch 1 gelöst.

Das erfindungsgemäße Verfahren hat den Vorteil, dass durch das Einsetzen eines Primär- und eines Sekundärfahrzeugs, die beide unbemannt sind und über einen eigenen Antrieb verfügen, als autonomes, also von einer Plattform unabhängiges Tandem eine kostensparende Aufteilung der Systemkomponenten auf das wiederverwendbare Primärfahrzeug und auf das als Einwegfahrzeug konzipierte, eine torpedoähnliche Waffe darstellende Sekundärfahrzeug möglich ist. Dadurch können die Kosten, die durch Vernichtung des Sekundärfahrzeuges entstehen, recht gering gehalten werden. Das Tandem fährt mit dem Wissen der Positionsdaten einer zuvor lokalisierten Mine und mit Hilfe von Navigationsdaten einer bordgestützten Navigationseinrichtung des Primärfahrzeugs eigenständig zu der Mine. Dort bringt das Primärfahrzeug das Sekundärfahrzeug durch Fernsteuerung unmittelbar an die Mine heran und löst durch ein entsprechendes Zündsignal den Zünder der Sprengladung aus. Aufgrund eines eigenen Antriebs und einer eigenen Lenkvorrichtung kann das Sekundärfahrzeug vom Primärfahrzeug in eine für die Sprengung der Mine optimale Position gebracht werden und in dieser Position auch gehalten werden, bis das Primärfahrzeug einen Sicherheitsabstand von der Mine eingenommen hat. Die Einstellung einer optimalen Position des Sekundärfahrzeugs ermöglicht wiederum eine kleinere Sprengladung, um die Mine zuverlässig zur Detonation zu bringen, so dass der für die Aufnahme der Sprengladung erforderliche Bauraum im Sekundärfahrzeug sowie das Gesamtgewicht des Sekundärfahrzeugs verringert wird. Dies ist für die Minenräumung von wesentlicher Bedeutung, da dann zu einem Primärfahrzeug eine größere Anzahl von Sekundärfahrzeugen vorgehalten und von der Plattform mitgeführt werden kann. Im Vergleich zu einem Räumgerät, das eine Sprengladung an der Mine absetzt, kann das einen "Minieffektor" darstellende Sekundärfahrzeug sehr viel genauer platziert werden und mit wesentlich reduzierter Sprengstoffmenge eine zuverlässige Zerstörung der Mine herbeiführen.

Zweckmäßige Ausführungsformen des erfindungsgemäßen Verfahrens mit vorteilhaften Weiterbildungen und Ausgestaltungen der Erfindung ergeben sich aus den weiteren Ansprüchen.

Gemäß einer vorteilhaften Ausführungsform der Erfindung werden Primär- und Sekundärfahrzeug durch ein Kabel miteinander verbunden, über das vom Primärfahrzeug zum Sekundärfahrzeug Lenksignale sowie Antriebsenergie für das Sekundärfahrzeug übertragen werden und auch ein elektrisches Zündsignal zur Fernauslösung der Sprengladung übertragen wird. Bei der Tauchfahrt des Tandems zur Mine wird die zwischen dem Primär- und Sekundärfahrzeug ausgespannte Kabellänge so gesteuert, dass sie fortlaufend dem zwischen den Fahrzeugen momentan vorhandenen Abstand angepasst wird. Dadurch wird verhindert, dass während der Annäherung an die Mine das Kabel - anders als ein abgespultes und lose durchhängendes Kabel - sich nicht an Gegenständen oder Körpern oder an Außenelementen des vorausfahrenden Sekundärfahrzeugs verfangen und reißen kann.

Gemäß einer vorteilhaften Ausführungsform der Erfindung wird die Lokalisierung der Mine und die Bestimmung der Positionsdaten der lokalisierten Mine, die für die Minenvernichtungsmission dem Primärfahrzeug eingespeichert werden, von der das Tandem aussetzenden Plattform durchgeführt, und zwar mit Hilfe eines an sich bekannten Minenjagdsonars.

Ein Minenvernichtungssystem, das bei dem erfindungsgemäßen Verfahren verwendet wird, ist in Anspruch 13 und weitere Ausgestaltungen und Verbesserungen des Minenvernichtungssystems sind in den Ansprüchen 14 - 17 angegeben.

Die Erfindung ist anhand eines in der Zeichnung dargestellten Ausführungsbeispiels im folgenden näher beschrieben. Es zeigen:
- Fig. 1: zeitlich aufeinanderfolgende
- bis 6: Momentanabschnitte des Verfahrens zur Vernichtung einer lokalisierten Mine,
- Fig. 7: ein Blockschaltbild eines bei dem Verfahren gemäß Fig. 1 - 6 verwendeten Primärfahrzeugs,
- Fig. 8: ein Blockschaltbild eines bei dem Verfahren gemäß Fig. 1 - 6 verwendeten Sekundärfahrzeugs.

Bei dem nachfolgend beschriebenen Verfahren zur Minenvernichtung wird ein Primärfahrzeug 11 und Sekundärfahrzeug 12, wie sie in Fig. 2 - 5 zu sehen sind, eingesetzt. Die Fahrzeuge 11, 12 werden von einer Plattform 10 mitgeführt, die beispielsweise - wie in Fig. 1 dargestellt - ein Oberflächenschiff ist. Alternativ kann die Plattform 10 auch ein U-Boot, ein Schlauchboot oder ein Helikopter sein. Jedes der beiden in Fig. 7 und 8 im Blockschaltbild dargestellten Fahrzeuge 11, 12 verfügt über mindestens einen eigenen Antriebsmotor 13 bzw. 14, der vorzugsweise ein Elektromotor ist, und über eine Lenkvorrichtung 15 bzw. 16 zum Ansteuern von Rudern 17 bzw. 18. Das Primärfahrzeug 11 besitzt weiterhin eine Energiequelle 19 in Form einer Brennstoffzelle, einer Batterie oder eines Akku und eine Navigationseinrichtung 20 und ist mit akustischen Sensoren 21 und optischen Sensoren 22 für den Unterwassereinsatz ausgestattet. Als akustischer Sensor wird vorzugsweise ein an sich bekanntes Nahbereichssonar und als optischer Sensor eine TV-Kamera mit einer Beleuchtungseinrichtung verwendet. In dem Primärfahrzeug 11 ist außerdem noch eine Kabelwinde 23 installiert, auf welcher ein an das Sekundärfahrzeug 12 anschließbares Verbindungskabel 24 aufgetrommelt ist. Alle Komponenten werden von einer Steuereinheit 25 gesteuert, die eine künstliche Intelligenz 26 zur Verarbeitung von Positionsdaten einer lokalisierten Mine und Navigationsdaten der Navigationseinrichtung 20 aufweist. Zum Abspeichern der Positionsdaten einer nach deren Lokalisierung zu vernichtenden Mine ist ein Speicher 27 vorgesehen, auf den die Steuereinheit 25 zugreift.

Das Sekundärfahrzeug 12, das als Einwegfahrzeug konzipiert ist, stellt einen sog. Minieffektor dar, der im wesentlichen nur mit einer Sprengladung 28 zur Minenvernichtung und einem dazugehörigen Zünder 29 ausgestattet ist. Die Antriebsenergie wird dem Sekundärfahrzeug 12 von der Energiequelle 19 des Primärfahrzeugs 11 über das Verbindungskabel 24 geliefert. Das Verbindungskabel 24 dient außerdem noch der Übertragung von Lenksignalen an die Lenkvorrichtung 16 des Sekundärfahrzeugs 12 und zur Übertragung eines den Zünder 29 aktivierenden Auslösesignals. Eine Steuerelektronik 30 sorgt für die Ansteuerung der einzelnen Komponenten in Abhängigkeit von den über das Verbindungskabel 24 übertragenen Signalen.

Mit diesen beiden Fahrzeugen 11, 12, die bei einer Mission zur Minenvernichtung als autonom operierendes Tandem eingesetzt werden, wird das Verfahren wie folgt durchgeführt:
Von der Plattform 10 wird mittels eines aktiv ortenden Sonars, einem sog. Minenjagdsonar 31, das vorgegebene Minenräumgebiet abgesucht. Wie in Fig. 1 dargestellt ist, wird dabei beispielhaft eine am Meeresboden 32 liegende Mine 33 detektiert und durch Bestimmen ihrer Positionsdaten in einem erdgestützten Koordinatensystem lokalisiert. Soll die lokalisierte Mine 33 vernichtet werden, so werden die Positionsdaten in den Speicher 27 des Primärfahrzeugs 11 eingespeichert und die beiden durch ein Verbindungskabel 24 miteinander verbunden Fahrzeuge 11, 12 mittels einer Ausbringvorrichtung 34 (Fig. 1) in das Wasser eingesetzt (Fig. 2). Das von den beiden Unterwasserfahrzeugen 11, 12 gebildete Tandem operiert autonom, indem im Primärfahrzeug 11 mittels der abgespeicherten Positionsdaten der lokalisierten Mine 33 und den Navigationsdaten der Navigationseinrichtung 20 Lenksignale sowohl für das Primärfahrzeug 11 als auch für das Sekundärfahrzeug 12 generiert und an die Lenkvorrichtungen 15 und 16 der beiden Fahrzeuge 11, 12 gegeben werden. Die Daten werden dabei über Algorithmen der künstlichen Intelligenz 26 verarbeitet. Dabei fährt das Tandem zunächst auf möglichst kurzem Weg in Richtung Meeresboden 32 (Fig. 2), um dann im Abstand vom Meeresboden 32 längs des Meeresbodens 32 die Mine 33 anzulaufen (Fig. 3). Bei dieser Missionsfahrt wird durch Steuerung der Kabelwinde 23 im Primärfahrzeug 11 die ausgezogene Kabellänge zwischen Primär- und Sekundärfahrzeug 11, 12 fortlaufend dem zwischen den Fahrzeugen 11, 12 momentan vorhandenen Abstand angepasst (Fig. 2 und 3). Damit weist die ausgezogene Kabellänge des Verbindungskabels 24 nur eine minimale Lose auf, so dass das im Wasser gleitende Verbindungsstück des Verbindungskabels 24 nicht an Objekten im Wasser hängen bleiben oder sich an Vorstehelementen an Primär- oder Sekundarfahrzeug verfangen kann.

Mittels des akustischen Sensors 21 wird die Mine 33 vom Primärfahrzeug 11 aus relokalisiert (Fig. 4), d. h. ihre Positionsdaten werden erneut bestimmt und in den Speicher 27 eingeschrieben, so dass nunmehr der Steuereinheit 25 mit künstlicher Intelligenz 26 verbesserte Positionsdaten der Mine 33 zur Erzeugung der Lenksignale für das Sekundärfahrzeug 12 zur Verfügung stehen und das Primärfahrzeug 11 nunmehr das Sekundärfahrzeug 12 präzise zu der Mine 33 lenken kann. Hat das Sekundärfahrzeug 12 die Mine 33 erreicht (Fig. 5), so wird im Primärfahrzeug 11 ein Zündsignal generiert, das über das Verbindungskabel 24 zum Zünder 29 im Sekundärfahrzeug 12 gelangt und dort die Sprengladung 28, die beispielsweise als Hohlladung ausgebildet sein kann, auf die Mine 33 abschießt. Bei der Detonation der Mine 33 wird das Sekundärfahrzeug 12 zerstört und das Verbindungskabel 24 zerrissen (Fig. 6). Nach Positionieren des Sekundärfahrzeugs 12 an der Mine 33 wird in der Steuereinheit 25 des Primärfahrzeugs 11 eine Programmroutine ausgelöst, wodurch das Primärfahrzeug 11 zur Rückkehr zur Plattform 10, deren Positionsdaten ebenfalls im Speicher 27 des Primärfahrzeugs 11 abgespeichert sind, veranlasst wird und die Steuereinheit 25 hierzu entsprechende Lenksignale an die Lenkvorrichtung 15 des Primärfahrzeugs 11 legt.

Bei einigen Minenarten ist es erforderlich, die Mine optisch genau zu inspizieren, um das Sekundärfahrzeug 12 optimal an der Mine 33 zu platzieren. Hier fährt das Tandem sehr dicht an die Mine 33 heran, so dass vom Primärfahrzeug 11 aus mittels Beleuchtung und TV-Kamera die Mine 33 in allen Einzelheiten sichtbar ist (Fig. 4). Mittels dieser optischen Daten werden von der Steuereinheit 25 entsprechende. Lenksignale für das Sekundärfahrzeug 12 generiert und an das Sekundärfahrzeug 12 zwecks Einstellung einer für die Sprengung optimalen Position an der Mine 33 gegeben. Dabei ist es vorteilhaft, in dem Primärfahrzeug Daten des optischen Aussehens von verschiedenen Minentypen abzuspeichern und die mit der TV-Kamera aufgenommenen Daten mit den abgespeicherten Daten zu vergleichen. Dadurch kann die Mine sehr genau identifiziert und aufgrund der bekannten Eigenschaften der identifizierten Mine die beste Platzierung des Sekundärfahrzeugs ausgewählt werden. Das Primärfahrzeug 11 entfernt sich von der Mine 33 bis auf eine Sicherheitsdistanz (Fig. 5) und bringt die Sprengladung 28 durch ein Zündsignal zur Explosion (Fig. 6).

Die Erfindung ist nicht auf das beschriebene Ausführungsbeispiel beschränkt. So müssen die Positionsdaten der lokalisierten Mine nicht vor Beginn der Missionsfahrt des Tandems in das Primärfahrzeug eingespeichert werden. Sie können auch während der Missionsfahrt des Tandems durch drahtlose Unterwasserkommunikation von der Plattform zum Primärfahrzeug übertragen werden.

## Patentansprüche

1. Verfahren zur Vernichtung einer lokalisierten Mine (33), bei dem ein unbemanntes Unterwasserfahrzeug als Primärfahrzeug (11) mit einem unbemannten, ferngesteuerten Unterwasserfahrzeug als Sekundärfahrzeug (12), das mit einer Sprengladung (28) ausgerüstet ist, zur Sprengung der lokalisierten Mine (33) kooperiert, bei dem das Sekundärfahrzeug (12) vom Primärfahrzeug (11) aus ferngesteuert wird, **dadurch gekennzeichnet, dass** die beiden Unterwasserfahrzeuge (11, 12) als ein autonom operierendes Tandem eingesetzt werden, dass vom Primärfahrzeug (11) aus mittels abgespeicherter Positionsdaten der lokalisierten Mine (33) und bordgestützten Navigationsdaten das Tandem zur Mine (33) geführt wird, dass vom Primärfahrzeug (11) aus die Mine (33) mittels akustischer und/oder optischer Sensoren (21, 22) relokalisiert wird, dass nach Relokalisieren der Mine (33) das Sekundärfahrzeug (12) vom Primärfahrzeug aus ferngesteuert an der Mine (33) positioniert wird und dass vom Primärfahrzeug (11) aus die Sprengladung (28) ferngezündet wird.

2. Verfahren nach Anspruch 1, **dadurch gekennzeichnet, dass** vom Primärfahrzeug (11) aus zusätzlich eine optische Identifikation der relokalisierten Mine (33) durchgeführt und anhand gespeicherter Minendaten die Positionierung des Sekundärfahrzeugs (12) an der Mine (33) optimiert wird.

3. Verfahren nach Anspruch 1 oder 2, **dadurch gekennzeichnet, dass** vor Fernzündung der Sprengladung (28) im Primärfahrzeug (11) eine Programmroutine ausgeführt wird, die eine einem vorgegebenen Sicherheitsabstand entsprechende Absetzbewegung des Primärfahrzeugs (11) von der Mine (33) auslöst.

4. Verfahren nach einem der Ansprüche 1 - 3, **dadurch gekennzeichnet, dass** die Positionsdaten der lokalisierten Mine (33) vor Beginn der Mission zur Minenvernichtung in das Primärfahrzeug (11) eingespeichert werden.

5. Verfahren nach einem der Ansprüche 1 - 3, **dadurch gekennzeichnet, dass** die Positionsdaten der lokalisierten Mine (33) während der Durchführung der Mission zur Minenvernichtung zu dem Primärfahrzeug (11) übertragen werden.

6. Verfahren nach einem der Ansprüche 1 - 5, **dadurch gekennzeichnet, dass** im Primärfahrzeug (11) mittels einer künstlichen Intelligenz (26) aus den Positionsdaten der lokalisierten Mine (33) und bordgestützten Navigationsdaten Lenksignale für das Primär- und das Sekundärfahrzeug (11, 12) berechnet werden.

7. Verfahren nach einem der Ansprüche 6, **dadurch gekennzeichnet, dass** Primär- und Sekundärfahrzeug (11, 12) durch ein Verbindungskabel (24) miteinander verbunden und die Lenksignale über das Verbindungskabel (24) vom Primär- zum Sekundärfahrzeug (11, 12) übertragen werden.

8. Verfahren nach Anspruch 7, **dadurch gekennzeichnet, dass** vom Sekundärfahrzeug (12) benötigte Antriebsenergie vom Primärfahrzeug (11) aus über das Verbindungskabel (24) übertragen wird.

9. Verfahren nach Anspruch 7 oder 8, **dadurch gekennzeichnet, dass** über das Verbindungskabel (24) ein Zündsignal zur Fernauslösung der Sprengladung (28) im Sekundärfahrzeug (12) übertragen wird.

10. Verfahren nach einem der Ansprüche 7 - 9, **dadurch gekennzeichnet, dass** während der Tandemfahrt zur lokalisierten Mine (33) die.zwischen dem Primär- und Sekundärfahrzeug (11, 12) ausgespannte Kabellänge des Verbindungskabels (24) so gesteuert wird, dass sie fortlaufend dem zwischen den beiden Fahrzeugen (11, 12) momentan vorhandenen Abstand angepasst wird.

11. Verfahren nach einem der Ansprüche 1 - 10, **dadurch gekennzeichnet, dass** Primär- und Sekundärfahrzeug (11, 12) auf einer Plattform (10) mitgeführt und nach Aussetzen von der Plattform (10) als Tandem konfiguriert werden.

12. Verfahren nach einem der Ansprüche 1 - 11, **dadurch gekennzeichnet, dass** die Lokalisierung der Mine (33) und die Bestimmung der Positionsdaten der lokalisierten Mine (33) mittels einer an der Plattform (10) angeordneten, aktiv ortenden Sonareinrichtung durchgeführt wird.

13. Minenvernichtungssystem mit zwei jeweils mindestens einen Antriebsmotor (13, 14) und eine Lenkvorrichtung (15, 16) aufweisenden, unbemannten Unterwasserfahrzeugen, von denen ein Sekundärfahrzeug ferngesteuert ist und eine fernzündbare Sprengladung zur Minenvernichtung trägt, und mit akustischen und/oder optischen Sensoren (21, 22) für den Unterwassereinsatz, **dadurch gekennzeichnet, dass** die Unterwasserfahrzeuge ein aus dem Primärfahrzeug (11) und dem Sekundärfahrzeug (12) zusammengesetztes autonom operierendes Tandem bilden, dass das Primärfahrzeug (11) einen Speicher (27) zum Abspeichern der Positionsdaten einer lokalisierten Mine (33), eine Navigationseinrichtung (20) und eine Steuerelektronik (25) aufweist, sowie mit den akustischen und/oder optischen Sensoren (21, 22) ausgestattet ist.

14. Minenvernichtungssystem nach Anspruch 13, **dadurch gekennzeichnet, dass** Primär- und Sekundärfahrzeug (11, 12) über ein Verbindungskabel (24) miteinander verbunden sind und dass das Verbindungskabel (24) zur Übertragung von Lenksignalen an die Lenkvorrichtung (16) des Sekundärfahrzeug (12) und/oder zur Übertragung von elektrischer Energie von einer im Primärfahrzeug (11) angeordneten Energiequelle (19) zum Sekundärfahrzeug (12) ausgebildet ist.

15. Minenvernichtungssystem nach Anspruch 14, **dadurch gekennzeichnet, dass** das Verbindungskabel (24) auf eine im Primärfahrzeug (11) installierten Kabelwinde (23) auftrommelbar ist und dass die Kabelwinde (23) so steuerbar ist, dass die Abzugslänge des Verbindungskabels (24) von der Kabelwinde (23) fortlaufend an die momentanen Distanz zwischen Primär- und Sekundärfahrzeug (11, 12) angepasst ist.

16. Minenvernichtungssystem nach einem der Ansprüche 13 - 15, **dadurch gekennzeichnet, dass** das Primärfahrzeug (11) eine künstliche Intelligenz (26) zur Verarbeitung der Positionsdaten der Mine (33) und der Navigationsdaten der Navigationseinrichtung (20) aufweist.

17. Minenvernichtungssystem nach einem der Ansprüche 13 - 16, **dadurch gekennzeichnet, dass** die akustischen Sensoren (21) ein Nahbereichssonar und die optischen Sensoren (22) eine TV-Kamera mit Beleuchtung aufweisen.

## Claims

1. Method for destruction of a mine (33) that has been located, in which an unmanned underwater vehicle as a primary vehicle (11) cooperates with an unmanned, remotely controlled underwater vehicle as a secondary vehicle (12) which is equipped with an explosive charge (28) in order to detonate the mine (33) that has been located and in which the secondary vehicle (12) is remotely controlled from the primary vehicle (11), **characterized in that** the two underwater vehicles (11, 12) are used as an autonomously operating tandem, **in that** the tandem is moved to the mine (33) from the primary vehicle (11) by means of stored position data from the mine (33) that has been located and on-board navigation data, **in that** the mine (33) is relocated from the primary vehicle (11) by means of acoustic and/or optical sensors (21, 22), **in that** once the mine (33) has been relocated, the secondary vehicle (12) is positioned by remote control from the primary vehicle adjacent to the mine (33), and **in that** the explosive charge (28) is remotely detonated from the primary vehicle (11).

2. Method according to Claim 1, **characterized in that** the primary vehicle (11) additionally optically identifies the mine (33) that has been relocated and uses stored mine data to optimize the position of the secondary vehicle (12) adjacent to the mine (33).

3. Method according to Claim 1 or 2, **characterized in that** a program routine is carried out in the primary vehicle (11) before remote detonation of the explosive charge (28), initiating a movement of the primary vehicle (11) away from the mine (33), corresponding to a predetermined safe separation distance.

4. Method according to one of Claims 1 to 3, **characterized in that** the position data for the mine (33) that has been located is stored in the primary vehicle (11) before the start of the mission for mine destruction.

5. Method according to one of Claims 1 to 3, **characterized in that** the position data for the mine (33) that has been located is transmitted to the primary vehicle (11) while the mission for mine destruction is being carried out.

6. Method according to one of Claims 1 to 5, **characterized in that** steering signals for the primary and secondary vehicles (11, 12) are calculated in the primary vehicle (11) by means of artificial intelligence (26) from the position data for the mine (33) that has been located and on-board navigation data.

7. Method according to Claim 6, **characterized in that** the primary and secondary vehicles (11, 12) are connected to one another by a connecting cable (24) and the steering signals are transmitted from the primary vehicle (11) to the secondary vehicle (12) via the connecting cable (24).

8. Method according to Claim 7, **characterized in that** propulsion energy required by the secondary vehicle (12) is transmitted from the primary vehicle (11) via the connecting cable (24).

9. Method according to Claim 7 or 8, **characterized in that** a firing signal for remote initiation of the explosive charge (28) in the secondary vehicle (12) is transmitted via the connecting cable (24).

10. Method according to one of Claims 7 to 9, **characterized in that**, during the tandem movement to the mine (33) that has been located, the cable length of the connecting cable (24) between the primary vehicle (11) and the secondary vehicle (12) is controlled such that it is continuously matched to the instantaneous distance between the two vehicles (11, 12).

11. Method according to one of Claims 1 to 10, **characterized in that** the primary vehicle and secondary vehicle (11, 12) are jointly carried on a platform (10) and are configured as a tandem after deployment from the platform (10).

12. Method according to one of Claims 1 to 11, **characterized in that** the mine (33) is located and the position data for the mine (33) that has been located is defined by means of an active position-finding sonar device which is arranged on the platform (10).

13. Mine destruction system having two unmanned underwater vehicles which each have at least one propulsion motor (13, 14) and a steering apparatus (15, 16), a secondary vehicle of which is remotely controlled and carries an explosive charge, which can be detonated remotely, for mine destruction, and having acoustic and/or optical sensors (21, 22) for underwater use, **characterized in that** the underwater vehicles form an autonomously operating tandem which comprises the primary vehicle (11) and the secondary vehicle (12), **in that** the primary vehicle (11) has a memory (27) for storing the position data for a mine (33) that has been located, a navigation device (20) and control electronics (25), as well as being equipped with the acoustic and/or optical sensors (21, 22).

14. Mine destruction system according to Claim 13, **characterized in that** the primary and secondary vehicles (11, 12) are connected to one another via a connecting cable (24) and **in that** the connecting cable (24) is designed to transmit steering signals to the steering apparatus (16) for the secondary vehicle (12) and/or to transmit electrical energy from an energy source (19) which is arranged in the primary vehicle (11) to the secondary vehicle (12).

15. Mine destruction system according to Claim 14, **characterized in that** the connecting cable (24) can be wound up on a cable drum (23) which is installed in the primary vehicle (11) and **in that** the cable drum (23) can be controlled such that the deployed length of the connecting cable (24) from the cable drum (23) is continuously matched to the instantaneous distance between the primary and secondary vehicles (11, 12).

16. Mine destruction system according to one of Claims 13 to 15, **characterized in that** the primary vehicle (11) has artificial intelligence (26) for processing the position data for the mine (33), and the navigation data from the navigation device (20).

17. Mine destruction system according to one of Claims 13 to 16, **characterized in that** the acoustic sensors (21) have a short-range sonar, and the optical sensors (22) have a TV camera with illumination.

## Revendications

1. Procédé de destruction d'une mine localisée (33), dans lequel un bâtiment sous-marin sans équipage qui forme un bâtiment primaire (11) coopère avec un bâtiment sous-marin sans équipage, commandé à distance et formant un bâtiment secondaire (12) équipé d'une charge explosive (28) qui fait exploser la mine localisée (33), le bâtiment secondaire (12) étant commandé à distance par le bâtiment primaire (11), **caractérisé en ce que** les deux bâtiments sous-marins (11, 12) sont utilisés en tandem travaillant de manière autonome, **en ce que** le tandem est guidé vers la mine (33) par le bâtiment primaire (11) au moyen de données de position de la mine localisée conservées en mémoire et de données de navigation définies à bord, **en ce que** la mine (33) est relocalisée par le bâtiment primaire (11) au moyen de détecteurs acoustiques et/ou de détecteurs optiques (21, 22), **en ce qu'**après localisation de la mine (33), le bâtiment secondaire (12) est placé sur la mine (33) sous commande à distance par le bâtiment primaire et **en ce que** la charge explosive (28) est allumée à distance depuis le bâtiment primaire (11).

2. Procédé selon la revendication 1, **caractérisé en ce qu'**une identification optique de la mine relocalisée (33) est réalisée depuis le bâtiment primaire (11) et **en ce que** le positionnement du bâtiment secondaire (12) sur la mine (33) est optimisé à l'aide de données de mine conservées en mémoire.

3. Procédé selon les revendications 1 ou 2, **caractérisé en ce qu'**avant l'allumage à distance de la charge explosive (28), une routine programmée qui déclenche un éloignement du bâtiment primaire (11) par rapport à la mine (33) qui correspond à une distance de sécurité prédéterminée est exécutée dans le bâtiment primaire (11).

4. Procédé selon l'une des revendications 1 à 3, **caractérisé en ce que** les données de position de la mine localisée (33) sont conservées en mémoire dans le bâtiment primaire (11) avant le début de la mission de destruction de la mine.

5. Procédé selon l'une des revendications 1 à 3, **caractérisé en ce que** les données de position de la mine localisée (33) sont transmises au bâtiment primaire (11) pendant l'exécution de la mission de destruction de la mine.

6. Procédé selon l'une des revendications 1 à 5, **caractérisé en ce que** des signaux de guidage du bâtiment primaire et/ou du bâtiment secondaire (11, 12) sont calculés dans le bâtiment primaire (11) au moyen d'une intelligence artificielle (26) à partir des données de position de la mine localisée (33) et des données de navigation déterminées à bord.

7. Procédé selon la revendication 6, **caractérisé en ce que** le bâtiment primaire et le bâtiment secondaire (11, 12) sont reliés l'un à l'autre par un câble de raccordement (24) et **en ce que** les signaux de guidage sont transmis du bâtiment primaire au bâtiment secondaire (11, 12) par le câble de raccordement (24).

8. Procédé selon la revendication 7, **caractérisé en ce que** l'énergie d'entraînement nécessaire au bâtiment secondaire (12) est transmise depuis le bâtiment primaire (11) par le câble de raccordement (24).

9. Procédé selon les revendications 7 ou 8, **caractérisé en ce qu'**un signal d'allumage qui déclenche à distance la charge explosive (28) présente dans le bâtiment secondaire (12) est transmis par le câble de raccordement (24).

10. Procédé selon l'une des revendications 7 à 9, **caractérisé en ce que** pendant le déplacement en tandem vers la mine localisée (33), la longueur du câble de raccordement (24) qui relie le bâtiment primaire au bâtiment secondaire (11, 12) est commandée de manière à être en permanence adaptée à la distance qui existe à tout instant entre les deux bâtiments (11, 12).

11. Procédé selon l'une des revendications 1 à 10, **caractérisé en ce que** le bâtiment primaire et le bâtiment secondaire (11, 12) sont emportés sur une plateforme (10) et sont configurés en tandem après avoir été retirés de la plateforme (10).

12. Procédé selon l'une des revendications 1 à 11, **caractérisé en ce que** la localisation de la mine (33) et la détermination des données de position de la mine localisée (33) sont réalisées au moyen d'un dispositif sonar à localisation active disposé sur la plateforme (10).

13. Système de destruction de mines qui présente deux bâtiments sous-marins sans équipage tous deux dotés d'au moins un moteur d'entraînement (13, 14) et d'un dispositif de guidage (15, 16), parmi lesquels le bâtiment secondaire est commandé à distance et porte une charge explosive allumée à distance pour la destruction de mines, ainsi que des détecteurs acoustiques et/ou des détecteurs optiques (21, 22) pour utilisation sous-marine, **caractérisé en ce que** les bâtiments sous-marins forment un tandem qui fonctionne de manière autonome et constitué du bâtiment primaire (11) et du bâtiment secondaire (12), **en ce que** le bâtiment primaire (11) est doté d'une mémoire (27) qui conserve en mémoire les données de position d'une mine localisée (33), d'un dispositif de navigation (20) et d'une électronique de commande (25) et est équipé de détecteurs acoustiques et/ou de détecteurs optiques (21, 22).

14. Système de destruction de mines selon la revendication 13, **caractérisé en ce que** le bâtiment primaire et le bâtiment secondaire (11, 12) sont reliés l'un à l'autre par un câble de raccordement (24) et **en ce que** le câble de raccordement (24) est configuré pour transmettre les signaux de guidage au dispositif de guidage (16) du bâtiment secondaire (12) et/ou pour transmettre de l'énergie électrique depuis une source d'énergie (19) disposée dans le bâtiment primaire (11) et jusqu'au bâtiment secondaire.

15. Système de destruction de mines selon la revendication 14, **caractérisé en ce que** le câble de raccordement (24) peut être enroulé sur un treuil de câble (23) installé dans le bâtiment primaire (11) et **en ce que** le treuil de câble (23) peut être commandé de manière à adapter en permanence la longueur extraite de câble de raccordement (24) du treuil de câble (23) à la distance qui sépare à tout instant le bâtiment primaire et le bâtiment secondaire (11, 12).

16. Système de destruction de mines selon l'une des revendications 13 à 15, **caractérisé en ce que** le bâtiment primaire (11) présente une intelligence artificielle (26) qui traite les données de position des mines (33) et les données de navigation du dispositif de navigation (20).

17. Système de destruction de mines selon l'une des revendications 13 à 16, **caractérisé en ce que** les détecteurs acoustiques (21) présentent un sonar à faible portée et les détecteurs optiques (22) une caméra TV dotée d'un éclairage.
